# EUROPÄISCHE PATENTSCHRIFT

(11) **EP 2 653 069 B1**
(45) Veröffentlichungstag und Bekanntmachung des Hinweises auf die Patenterteilung: **20.07.2016**
(21) Anmeldenummer: 12164318.3
(22) Anmeldetag: 16.04.2012
(51) Int. Cl.: A47B 96/20

(54) **Möbelkonstruktion**
Furniture structure
Construction de meuble

(43) Veröffentlichungstag der Anmeldung: 23.10.2013
(73) Patentinhaber: Laufen Bathrooms AG, 4242 Laufen (CH)
(72) Erfinder: Leibundgut, Philipp, 4104 Oberwil (CH)
(74) Vertreter: Braun, André jr.

(56) Entgegenhaltungen:
- WO-A1-02/090109
- DE-A1-102004 063 301
- DE-U1- 20 215 530
- DE-U1-202005 003 429

## Beschreibung

Die vorliegende Erfindung betrifft eine Möbelkonstruktion mit Möbelflächen, die zueinander gewinkelt verbundenen sind, wie sie etwa bei Schränken, Regalen, Kommoden oder dergleichen vorgesehen sind.

Bei der Herstellung von Schränken, Regalen, Kommoden oder dergleichen werden diverse Bereiche vorgesehen, bei welchen zwei Möbelflächen in einem Winkel auf einander treffen. In der Regel liegt eine Gehrung mit einem 90° Winkel zwischen den Flächen an. Zur Ausbildung des Winkels werden zwei Enden zweier angrenzender Möbelflächen in einem 45° Winkel zur Oberfläche der Möbelfläche abgeschrägt, so dass zwei aneinander liegende Enden die Möbelflächen in einem 90° Winkel zu einander ausrichten. Dies wird z. B. bei Möbeln aus Spannplatten, Muliplex-Platten oder MDF durchgeführt.

Ferner werden zur Möbelherstellung Möbelflächen bestehend aus einer Möbelträgerplatte und einer Aufdoppelung vorgesehen. Dabei weist die Möbelträgerplatte in der Regel eine Dicke von 8 - 50mm und die Aufdoppelung eine Dicke von 3 - 10mm auf. Die Aufdoppelung wird z. B. als Furnier aus Vollmaterial auf der Möbelträgerplatte angebracht. Zur Ausbildung von winkeligen Möbelbereichen werden Möbelflächen verwendet, bei welchen die Lage der Aufdoppelung über das Ende der Möbelträgerplatte hervorsteht. Bei zwei z. B. unter 90° aufeinander treffenden Möbelflächen grenzen dann die Enden der Aufdoppelungslagen aneinander und zwischen den Möbelträgerplatten verbleibt im Winkelbereich ein Zwischenraum. Die Enden der Aufdoppelungslagen können hierfür in einem 45° Winkel abgeschrägt sein, so dass die Schrägflächen dieser Lagen beim Zusammenbau auf einander liegen.

Bei den bekannten Möbelkonstruktionen mit zueinander gewinkelt verbundenen Möbelflächen verbleiben jedoch Fugen und kleine Zwischenräume an den Bereichen, an welchen zwei Möbelflächen aneinander grenzen. Diese kleinen Zwischenräume sind vor allem in Badezimmern oder Küchen nachteilig, da sie das Eindringen von Feuchtigkeit in die Möbelflächen begünstigen. Daher müssen oftmals die Möbelflachen nach dem Zusammensetzen abgedichtet, lackiert oder versiegelt werden. Ferner beeinträchtigen derartige Möbelkonstruktionen das optische Design der Möbel.

Es sind auch Möbelkonstruktionen bekannt, bei welchen Folien verwendet werden, um die Aussenflächen eines Möbelstücks individuell zu gestalten. Die Folien können z. B. auf die Möbelflächen oder Möbelträgerplatten aufgeklebt werden. Im Bereich von Ecken und Kanten der Möbelflächen, insbesondere im Übergangsbereich von einer Aussenfläche zu einer Anschlussfläche, die an die nächste Möbelfläche angrenzt, treten beim Anbringen der Folie Unebenheiten oder Falten auf, welche die exakte Positionierung der Möbelflächen behindern und das Erscheinungsbild beeinträchtigen.

Stand der Technik sind auch die Dokumente DE 20 2005 003429, DE 20215530, WO 02/090109, DE 102004063301.

Es ist daher eine Aufgabe der vorliegenden Erfindung eine Möbelkonstruktion mit zueinander gewinkelt verbundenen Möbelflächen zu schaffen, die eine einfache und kostengünstige Verarbeitung der Möbelflächen miteinander ermöglicht, ein ansprechendes Design eines Möbels mit dieser Möbelkonstruktion erlaubt und auch für Wohnräume mit Nassbereichen geeignet ist.

Diese Aufgabe wird von der Erfindung durch eine Möbelkonstruktion nach Anspruch 1 gelöst. Vorteilhafte Ausgestaltungen und weitere Ausführungsbeispiele der Möbelkonstruktion sind in den abhängigen Ansprüchen beschrieben.

Eine Möbelkonstruktion im Sinne der Erfindung kann ein vollständiges Möbelstück sein oder auch nur ein Bauteil eines Möbelstücks. Die Möbelkonstruktion ist für jegliche Art von Möbelstücken mit winkelig zueinander angeordneten Flächen geeignet, wie etwa Regale, Schränke, Kommoden, Einbauschränke, Truhen, Schubladen, etc..

Die Möbelkonstruktion nach der Erfindung weist wenigstens zwei Möbelflächen auf. Die Möbelkonstruktion kann natürlich auch mehr als zwei Möbelflächen aufweisen, wie es etwa bei vollständigen Möbelstücken der Fall ist. Die Möbelflächen weisen eine Aussenfläche, die nach Fertigstellung eines Möbelstücks von aussen sichtbar ist, also die Aussenseite des Möbelstücks bildet, und eine Innenfläche auf, die zum Innenraum des Möbelstücks ausgerichtet ist, also die Innenseite des Möbelstücks bildet. Zumindest eine erste Möbelfläche weist ein Ende mit wenigstens einer Anschlussfläche auf, die an eine zweite Möbelfläche derart angrenzt, dass die erste Möbelfläche und die zweite Möbelfläche gewinkelt zueinander angeordnet sind. Die beiden Möbelflächen schliessen somit einen Winkel miteinander ein und die Aussenflächen der ersten und zweiten Möbelfläche schliessen aneinander an. Die Anschlussfläche kann auch als Befestigungsfläche der Möbelfläche dienen. Vorzugsweise weisen beide Möbelflächen eine Anschlussfläche auf, so dass die beiden Möbelflächen an ihren jeweiligen Anschlussflächen an einander angrenzen und ggf. befestigt sein können.

Die Möbelflächen umfassen wenigstens eine Folienlage, wobei sich die Folienlage über eine Aussenfläche der Möbelfläche und entlang der Anschlussfläche erstreckt. Ferner liegt die Folienlage an der Aussenfläche und der Anschlussfläche faltenfrei an. Die Folienlage wird vorzugsweise von einer tiefgezogenen Folienlage gebildet.

Eine Folienlage, die sich faltenfreie über den Winkelbereich im Übergang von Aussenfläche und Anschlussfläche erstreckt, ermöglicht eine präzise Positionierung der an einander anschliessenden Möbelflächen und verleiht der Möbelkonstruktion ein elegantes, fast fugenloses Aussehen. Durch das Aufbringen der Folien in einem Tiefziehverfahren, kann die Folie auf die Aussenfläche aufgepresst werden und über den Winkel tiefgezogen werden bis sie die Anschlussfläche faltenfrei bedeckt.

Die Anschlussfläche kann dabei einen Winkel zwischen 30° und 60° relativ zur Aussenfläche der Möbelfläche aufweisen, vorzugsweise zwischen 35° und 50° und besonders bevorzugt von 45°. Die Anschlussfläche kann statt eines starren Winkels zur Aussenfläche aber auch einen nach Bedarf sich ändernden Winkel von 60° bis 30° zur Aussenfläche aufweisen, so dass der Übergang von Aussenfläche zur Innenfläche der Möbelfläche über einen oder mehrere Radien gerundet erscheint.

Die Folienlage wird vorzugsweise in einem Stück über Aussenfläche und Anschlussfläche aufgezogen. Die Folienlage weist in diesem Fall somit ebenfalls einen Winkel zwischen 30° und 60° auf in dem Bereich in dem sie von der Aussenfläche auf die Anschlussfläche umgelenkt wird. Die Folienlage besteht beispielsweise aus PVC oder PET oder PMMA.

In einer Ausführungsform der Möbelkonstruktion können die Möbelflächen eine Möbelträgerplatte mit der Anschlussfläche umfassen, wobei die Folienlage unmittelbar auf der Möbelträgerplatte aufgebracht ist.

In einer anderen Ausführungsform der Möbelkonstruktion können die Möbelflächen eine Möbelträgerplatte und eine Trägerplatte umfassen, wobei die Trägerplatte die Anschlussfläche umfasst und auf der Möbelträgerplatte angebracht ist. Die Trägerplatte wird im Wesentlichen parallel zur Möbelträgerplatte vorgesehen und liegt auf dieser auf. Die Aussenfläche ist dann an der Trägerplatte ausgebildet. Zudem kann sich in diesem Fall die Anschlussfläche auch über Trägerplatte und Möbelträgerplatte erstrecken. Die Folienlage ist auf der Aussenseite der Trägerplatte und der Anschlussfläche vorgesehen. Diese Ausführungsform hat den Vorteil, dass die Trägerplatte im Vergleich zur Möbelträgerplatte deutliche dünner ausgebildet werden kann. Eine dünne Trägerplatte unterstützt ein faltenfreies Anbringen der Folienlage auf Aussenfläche und Anschlussfläche. Bei dünnen Trägerplatten kann die Folienlage nicht nur über einen Winkelbereich sondern auch über den Eckbereich und weitere Seitenflächen der Trägerplatte faltenfrei gezogen werden. Dies wird ermöglicht, weil die Anschlussflächen und Seitenflächen nur eine schmale Oberfläche aufweisen, die mit Folie bedeckt werden müssen. Im Winkel- und Eckbereich ergibt sich deshalb kein oder nur wenig überschüssiges Folienmaterial. Beim Tiefziehen kann sich das Folienmaterial derart über Winkel- und Eckbereiche ziehen, dass überschüssiges Folienmaterial zu keiner Faltenbildung führen kann. Vorzugweise weisen die Trägerplatten eine Dicke von 1 - 15mm, besonders bevorzugt von 2 -12mm, auf. Die Möbelträgerplatte dient in diesem Fall als Träger der Trägerplatte und kann deutlich dicker dimensioniert sein. Die Dicke der Trägerplatte wird auf die Anwendung der Möbelkonstruktion und der Möbelträgerplatte einer Möbelfläche abgestimmt.

Die Möbelträgerplatte und/oder die Trägerplatte können als Spanplatte, MDF-Platte oder Muliplexplatte ausgebildet sein.

In einer weiteren Ausgestaltung kann die Möbelkonstruktion wenigstens zwei Möbelflächen aufweisen, die jeweils aus einer Möbelträgerplatte und wenigstens einer auf der Möbelträgerplatte angeordneten Aufdoppelung, die aus Folienlage, Trägerplatte und Innenlage besteht, aufgebaut sind. Die Aufdoppelung der Möbelflächen ist zumindest an der Aussenfläche der Möbelflächen vorgesehen. Zumindest eine erste Möbelfläche der Möbelkonstruktion kann an einem Ende die Anschlussfläche an der Aufdoppelung aufweisen. Die Aufdoppelung kann die Trägerplatte umfassen, die auf der Möbelträgerplatte angebracht wird. Die Aussenfläche kann dann an der Aufdoppelung ausgebildet sein. Zudem kann sich in diesem Fall die Anschlussfläche auch über Trägerplatte und Möbelträgerplatte erstrecken.

Nach der Erfindung kann die Aufdoppelung wenigstens eine Folienlage umfassen, die sich über die Trägerplatte der Aufdoppelung entlang der Aussenfläche und entlang der Anschlussfläche erstreckt und an diesen Flächen anliegt. Die Folienlage liegt plan auf der Aussenfläche und der Anschlussfläche auf und wirft keine Falten, auch nicht im gewinkelten Bereich, an dem die Aussenfläche auf die Anschlussfläche trifft.

Alternativ kann sich die Folienlage auch über die Trägerplatte entlang der Innenfläche und entlang der Anschlussfläche erstrecken.

Sofern die Aufdoppelung eine Trägerplatte mit der Folienlage umfasst, ist die Aufdoppelung mehrlagig, bzw. mehrschichtig aufgebaut. Die mehreren Lagen, bzw. Schichten verlaufen im Wesentlichen parallel zur Möbelträgerplatte. Ist keine Trägerplatte vorgesehen, kann die Folienlage allein die Aufdoppelung bilden und ist direkt auf der Möbelträgerplatte aufgebracht.

Bei beiden erwähnten Alternativmöglichkeiten kann die bis anhin folierte Fläche durch eine weitere Folie bedeckt werden.

Eine Möbelkonstruktion nach der Erfindung ermöglicht eine hochwertige Erscheinung an den Aussenseiten eines Möbelstücks im Bereich gewinkelter Ebenen, ohne dass die Aussenflächen und Kanten aufwendig und kostenintensiv lackiert, furniert, belegt oder mit Vollmaterialien be- oder verarbeitet werden müssen. An den Aussenkanten im Übergang von einer Möbelfläche zur anderen ist keine Fuge zur Möbelträgerplatte offen, so dass die Möbelkonstruktion optimal gegen eindringendes Wasser geschützt ist. Ferner können Möbelkonstruktionen mit vielen ganz verschiedenen Folienaussenflächen gefertigt werden, wie es mit herkömmlichen Materialien nur bedingt möglich ist. So kann z.B. die Innenfolie eine ganz andere Farbe oder Struktur aufweisen, als die Folie an der Aussenfläche.

Die Möbelträgerplatte kann an ihrer Innenseite foliert, beschichtet, furniert, belegt, roh oder lackiert sein.

Ferner kann die Trägerplatte oder die Aufdoppelung eine Innenlage aufweisen, die entlang einer Innenfläche zwischen Möbelträgerplatte und Trägerplatte, bzw. Aufdoppelung verläuft. Die Aufdoppelung kann in diesem Fall dreilagig ausgebildet sein und umfasst die Folienlage an der Aussenfläche, die Trägerplatte und die Innenlage. Die Innenlage kann ebenfalls als Folie vorgesehen werden, die plan auf der Innenfläche anliegt. Sofern sich die Folienlage nicht bereits über die Anschlussfläche erstreckt, kann auch die Innenlage über der Anschlussfläche vorgesehen werden. Somit kann die Anschlussfläche mit der Folienlage der Aussenfläche oder der Innenlage bedeckt sein. Die Innenlage erstreckt sich dann einstückig von der Innenfläche über die Anschlussfläche und verläuft in einem Winkel. Es ist aber auch möglich, dass die Innenlage von der Folienlage gebildet wird, wobei sich die Folienlage von der Aussenfläche über die Anschlussfläche und weiter über die Innenfläche erstreckt. Vorzugsweise wird die Folienlage dabei in einem Stück verlegt.

Die Innenlage kann z. B. aus Melamin, HPL, PVC oder PET bestehen. Es können auch herkömmliche Beschichtungs- oder Belegarten verwendet werden.

Wie beschrieben weist die Anschlussfläche vorzugsweise einen Winkel zwischen 35° und 50°, relativ zur Aussenfläche auf. In diesem Winkelbereich kann die Folienauflage in einfacher Weise in einem Stück von der Aussenfläche um den spitzen Winkel zur Auflagefläche verlegt werden. Ein Kantenradius kann dabei zwischen Aussenfläche und Anschlussfläche 0 - 6mm betragen. Die Übergänge von einer Aussenfläche einer ersten Möbelfläche zur Aussenfläche einer zweiten Möbelfläche weisen daher kaum Zwischenräume oder Rillen auf, sondern bilden optisch eine gemeinsame Kante. Werden 45° Winkel vorgesehen, können zwei aneinander grenzende Möbelflächen an ihren jeweiligen Anschlussflächen aneinander liegen und bilden dann eine Möbelkonstruktion mit einer Gehrung von 90°.

Bei einer Ausführungsform einer Möbelkonstruktion nach der vorliegenden Erfindung ragen bei der ersten und der zweiten Möbelfläche jeweils die Trägerplatten über die Möbelträgerplatten hinaus und sind an ihrem Ende mit den Anschlussflächen versehen. Die Anschlussflächen von erster und zweiter Trägerplatte können miteinander verbunden werden. Es können aber auch die Möbelträgerplatten an einer Stützkonstruktion eines Möbels befestigt werden. Demnach verbleibt zwischen den Möbelträgerplatten, die auf der Innenseite der Trägerplatten liegen, im Winkelbereich ein Zwischenraum, während die Trägerplatten an einander anschliessen. Der Zwischenraum kann frei bleiben. Er kann auch genutzt werden, um z. B. ein Befestigungsstück aufzunehmen, an welchem die Möbelflächen beispielsweise mit den Möbelträgerplatten befestigt werden. Vorzugsweise werden bei beiden Möbelflächen Trägerplatten mit gleicher Dicke verwendet. Sofern die Anschlussflächen der beiden Möbelflächen einen Winkel von 45° zur Aussenfläche einschliessen, weist die Möbelkonstruktion einen 90° Winkel zwischen den Möbelflächen auf.

Grundsätzlich ist es bei einer Möbelkonstruktion nach der Erfindung auch möglich, dass die erste Möbelfläche in einem mittleren Bereich, d. h. nicht an einem Endbereich, an einer zweiten Möbelfläche angrenzt und somit winkelig von der zweiten Möbelfläche absteht. Weitere Anstoss-Varianten der Möbelflächen einer Möbelkonstruktion sind denkbar, je nachdem wie ein Möbelstück ausgestaltet werden soll.

Eine Möbelkonstruktion nach der vorliegenden Erfindung erlaubt die Ausgestaltung von Aussenkanten mit ansprechendem und hochwertigem Design verschiedener Ausführungsarten. Gleichzeitig ist die Möbelkonstruktion und ein damit hergestelltes Möbelstück gegen das Eindringen von Feuchtigkeit in die Möbelflächen geschützt.

Bevorzugte Ausführungsformen der Erfindung werden im Folgenden anhand der Zeichnungen dargestellt, die lediglich zur Erläuterung dienen und nicht einschränkend auszulegen sind. Aus den Zeichnungen offenbar werdende Merkmale der Erfindung sollen einzeln und in jeder Kombination als zur Offenbarung der Erfindung gehörend betrachtet werden. In den Zeichnungen zeigen:
- Fig. 1: eine schematische Darstellung einer ersten Variante einer Möbelfläche für eine Möbelkonstruktion nach der vorliegenden Erfindung,
- Fig. 2: eine schematische Darstellung einer zweiten Variante einer Möbelfläche für eine Möbelkonstruktion nach der vorliegenden Erfindung und
- Fig. 3: eine schematische Darstellung einer Ausführungsform einer Möbelkonstruktion nach der vorliegenden Erfindung.
- Fig 4: eine schematische Darstellung einer dritten Variante einer Möbelfläche nach der vorliegenden Erfindung

In Figur 1 ist eine Ausführungsform einer Möbelfläche 10 für eine Möbelkonstruktion nach der Erfindung gezeigt. Die Möbelfläche 10 weist eine Folienlage 1, eine Trägerplatte 2, eine Innenlage 3 und eine Möbelträgerplatte 4 auf. Die Folienlage 1, die Trägerplatte 2 und die Innenlage 3 können gemeinsam eine Aufdoppelung für die Möbelträgerplatte 4 bilden. Die Trägerplatte 2 verläuft parallel zur Möbelträgerplatte 4 und ragt an dem in Figur 1 rechts dargestellten Ende über die Möbelträgerplatte 4 hinaus. Die Aufdoppelung ist auf der Möbelträgerplatte 4 in herkömmlicher Weise befestigt, beispielsweise verklebt oder mechanisch befestigt. Die in Figur 1 oben dargestellte Fläche der Trägerplatte 2 bildet eine Aussenfläche der Möbelfläche 10. Die gegenüberliegende Seite bildet eine Innenfläche. Am Ende der Trägerplätte 2 ist eine Anschlussfläche 5 vorgesehen, die mit der Aussenfläche einen spitzen Winkel einschliesst. In der dargestellten Ausführungsform beträgt dieser Winkel 45°.

Die Folienlage erstreckt sich faltenfrei über die Aussenfläche und die Anschlussfläche, wobei sie einstückig um einen Winkelbereich 6 des 45°-Winkel geführt ist. Die Folienlage wird hierfür in einem Tiefziehverfahren auf der Aussenfläche und der Anschlussfläche aufgebracht. Es können gemäss der Erfindung Winkel im Bereich zwischen 30° und 60°, vorzugsweise zwischen 35° und 50°, vorgesehen werden. Die Folienlage 1 liegt plan auf Aussenfläche und Anschlussfläche auf. Die Innenlage 3 verläuft entlang der Innenseite der Trägerplatte 2 zwischen der Trägerplatte 2 und der Möbelträgerplatte 4. Die Innenlage 3 ist beispielsweise eine Melaminbeschichtung, wie oben erläutert. Die Aufdoppelung ist in dieser Ausführungsform mehrlagig aufgebaut.

Bei anderen, nicht gezeigten Ausführungsformen, kann sich z. B. die Folienlage nur über die Aussenfläche erstrecken und die Innenlage verläuft über Innenfläche und Anschlussfläche. Wäre ähnlich zu Fig 4. Fig 4 zeigt jedoch eine Version, wo anstelle eines Winkel ein grosser Radius gewählt wird. Alternativ kann die Folienlage sich sowohl über Aussenfläche und Anschlussfläche als auch über die Innenfläche erstrecken. In jedem Fall aber ist die Anschlussfläche mit einer Folienlage bedeckt und die Folienlage ist faltenfrei i verlegt. Die Folienlage ist somit einstückig ausgebildet und wird für die Aussen- und/oder Innenfläche verwendet.

Die über die Möbelträgerplatte hinausragende Länge der Trägerplatte ist im Wesentlichen auf die Anforderungen der Möbelkonstruktion abgestimmt, die sich wiederum nach einem Möbelstück richtet, für das die Möbelkonstruktion verwendet wird. In der Regel wird die Länge auf die Dicke der Möbelträgerplatte abgestimmt und auf das Design der angrenzenden Möbelfläche.

In Figur 2 ist eine andere Ausführungsform einer Möbelfläche 10 mit einer Möbelträgerplatte 4 für eine Möbelkonstruktion nach der vorliegenden Erfindung gezeigt, bei der die Möbelfläche 10 ein Ende mit wenigstens einer Anschlussfläche 5 aufweist, die an eine zweite Möbelfläche derart angrenzen kann, dass die erste Möbelfläche (10) und die zweite Möbelfläche gewinkelt zueinander angeordnet sind. Die Möbelflächen 10 umfasst wenigstens die Folienlage 1, wobei sich die Folienlage 1 über die Aussenfläche der Möbelflächen 10 und entlang der Anschlussfläche 5 erstreckt und an der Aussenfläche und der Anschlussfläche 5 faltenfrei anliegt.

Hierbei wird eine Folienlage 1 unmittelbar auf der Aussenfläche der Möbelträgerplatte 4 aufgebracht. Die Möbelträgerplatte 4 weist an einem Ende die Anschlussfläche 5 auf, die gewinkelt zur Aussenfläche verläuft. Es ist wiederum ein 45° Winkel zwischen Aussenfläche und Anschlussfläche vorgesehen. Die Folienlage 1 verläuft in einem Stück faltenfrei über die Aussenfläche und die Anschlussfläche der Möbelträgerplatte 4. Auf der Innenseite der Möbelträgerplatte 4 ist eine Innenlage 3 vorgesehen, die an der Anschlussfläche 5 endet.

In Figur 3 ist eine Möbelkonstruktion mit zwei Möbelflächen 10 und 10' gezeigt. Die Möbelflächen 10 und 10' sind in dieser Ausführungsform wie in Figur 1 dargestellt ausgebildet und weisen jeweils eine Möbelträgerplatte 4, 4' sowie eine Folienlage 1, eine Trägerplatte 2 und eine Innenlage 3 als Aufdoppelung auf. Die erste Möbelfläche 10 und die zweite Möbelfläche 10' weisen an ihren einander zugewandten Enden jeweils eine Anschlussfläche 5 und 5' auf. Die erste Möbelfläche 10 und die zweite Möbelfläche 10' sind gewinkelt zueinander angeordnet und die Anschlussflächen 5 und 5' liegen aneinander an, so dass die Möbelflächen 10 und 10' gemeinsam die Möbelkonstruktion bilden. Die Anschlussflächen 5, 5' schliessen jeweils einen Winkel von 45° relativ zur Aussenfläche der Möbelflächen 10, 10' ein, so dass die Möbelflächen gemeinsam einen Winkel von 90° miteinander bilden. Die Aussenflächen und die Anschlussflächen der Möbelflächen 10, 10' weisen jeweils eine Folienlage 1, 1' und eine Innenlage 3, 3' auf. Die Folienlagen 1, 1' erstrecken sich über die Trägerplatten 2, 2' entlang der Aussenflächen und entlang der Anschlussflächen und sind über den Winkelbereich 6 gezogen.

Die Trägerplatten 2, 2', bzw. die Aufdoppelungen ragen über die Möbelträgerplatten 4, 4' hervor, so dass in zusammengesetzten Zustand ein Zwischenraum 7 zwischen den Enden der Möbelträgerplatten 4, 4' verbleibt, während die Anschlussflächen 5, 5' aufeinander zu liegen kommen. Die Möbelflächen 10 und 10' können durch Befestigungsmittel (nicht gezeigt) mit einander fest oder lösbar oder schwenkbar oder klappbar (z.B. Türe) verbunden werden. Als Befestigungsmittel können z. B. Steckverbindungen, Schraubverbindungen, Scharniere oder der gleichen vorgesehen werden, die an den Möbelträgerplatten 4 und 4' angreifen. Es kann z. B. auch ein Befestigungsmittel verwendet werden, das den Zwischenraum 7 ausfüllt und die Möbelträgerplatten miteinander fest verbindet. Die Anschlussflächen bilden gemeinsam einen Kantenbereich 8 der Möbelkonstruktion, der keine Fugen aufweist und einen nahezu glatten Übergang von der Aussenfläche der Möbelfläche 10 zur Aussenfläche der Möbelfläche 10' erlaubt. Dies wird durch einen kleinen Kantenradius zwischen Aussenfläche und Anschlussfläche von nur 0 - 6mm erreicht. Die Möbelträgerplatten 4, 4' sind vor Feuchtigkeit geschützt, da die Folienlagen 1, 1' dicht aufeinander aufliegen und den Zwischenraum 7 abdichten. Ebenso sind die Trägerplatten 2, 2' vor Feuchtigkeit geschützt, da die Folienlage 1 einstückig um die Winkelbereiche der Trägerplatten 2, 2' verläuft.

In Fig. 4 wird eine weitere Variante einer Möbelfläche 10 mit einer Folienlage 1", einer Folienlage 1'" und einem Radius R an einem Ende der Möbelfläche 10 beschrieben.

**BEZUGSZEICHENLISTE**

| | | | |
|---|---|---|---|
| 1, 1', 1", 1"' | Folienlage | 6 | Winkelbereich |
| 2, 2' | Trägerplatte | 7 | Zwischenraum |
| 3, 3' | Innenlage | 8 | Kantenbereich |
| 4, 4' | Möbelträgerplatte | 10, 10' | Möbelfläche |
| 10 5, 5' | Anschlussfläche | | |

## Patentansprüche

1. Möbelkonstruktion mit wenigstens zwei Möbelflächen (10, 10'), wobei zumindest eine erste Möbelfläche (10) ein Ende mit wenigstens einer Anschlussfläche (5) aufweist, die an eine zweite Möbelfläche (10') derart angrenzt, dass die erste Möbelfläche (10) und die zweite Möbelfläche (10') gewinkelt zueinander angeordnet sind, **dadurch gekennzeichnet, dass** die Möbelflächen (10, 10') wenigstens eine Folienlage (1) umfassen, wobei sich die Folienlage (1) über eine Aussenfläche der Möbelflächen. (10, 10') und entlang wenigstens einer Anschlussfläche (5) erstreckt und an der Aussenfläche und wenigstens einer Anschlussfläche (5) faltenfrei anliegt, wobei wenigstens eine Anschlussfläche (5) einen Winkel zwischen 30° und 60° relativ zu einer Aussenfläche der Möbelfläche (10) aufweist und wobei ein Kantenradius zwischen Aussenfläche und Anschlussfläche 0 - 6 mm beträgt.

2. Möbelkonstruktion nach Anspruch 1, **dadurch gekennzeichnet, dass** die Folienlage (1) von einer tiefgezogene Folienlage gebildet ist.

3. Möbelkonstruktion nach Anspruch 1 oder 2, **dadurch gekennzeichnet, dass** die Möbelflächen (10, 10') eine Möbelträgerplatte (4, 4') mit der Anschlussfläche (5) umfassen, wobei die Folienlage (1) unmittelbar auf der Möbelträgerplatte (4, 4') aufgebracht ist.

4. Möbelkonstruktion nach Anspruch 1 oder 2, **dadurch gekennzeichnet, dass** die Möbelflächen (10, 10') eine Möbelträgerplatte (4, 4') und eine Trägerplatte (2) umfassen, wobei die Trägerplatte (2) die Anschlussfläche (5) umfasst und auf der Möbelträgerplatte (4, 4') angebracht ist, und wobei die Folienlage auf der Aussenseite der Trägerplatte (2) und der Anschlussfläche (5) vorgesehen ist.

5. Möbelkonstruktion nach einem der vorhergehenden Ansprüche, **dadurch gekennzeichnet, dass** auf den Möbelflächen (10, 10'), bzw. auf den Möbelträgerplatten (4, 4'), eine Aufdoppelung vorgesehen ist, welche die Anschlussfläche (5) aufweist und auf der die wenigstens eine Folienlage (1) entlang der Aussenfläche und entlang der Anschlussfläche (5) anliegt.

6. Möbelkonstruktion nach einem der vorhergehenden Ansprüche, **dadurch gekennzeichnet, dass** die Trägerplatte (2) eine Dicke von 1 - 15 mm, vorzugsweise 2 - 12 mm, aufweist.

7. Möbelkonstruktion nach einem der vorhergehenden Ansprüche, **dadurch gekennzeichnet, dass** die Trägerplatte (2) eine Innenlage (3) aufweist, die entlang einer Innenfläche der Trägerplatte (2) oder entlang der Aussenfläche der Möbelträgerplatte (4, 4') verläuft.

8. Möbelkonstruktion nach einem der vorhergehenden Ansprüche **dadurch gekennzeichnet, dass** die Anschlussfläche (5) mit der Folienlage (1) der Aussenfläche und/oder der Innenlage (3) bedeckt ist.

9. Möbelkonstruktion nach einem der vorhergehenden Ansprüche **dadurch gekennzeichnet, dass** die Aufdoppelung mehrlagig aufgebaut ist.

10. Möbelkonstruktion nach einem der vorhergehenden Ansprüche **dadurch gekennzeichnet, dass** die Anschlussfläche (5) einen Winkel zwischen 35° und 50°, vorzugsweise von 45°, relativ zur Aussenfläche aufweist.

11. Möbelkonstruktion nach einem der vorhergehenden Ansprüche **dadurch gekennzeichnet, dass** bei der ersten Möbelfläche (10) und der zweiten Möbelfläche (10') jeweils die Trägerplatten (2, 2') mit den Anschlussflächen (5, 5') über die Möbelträgerplatten (4, 4') der Möbelflächen (10, 10') hinausragen und die Anschlussflächen (5, 5') von erster Möbelfläche (10) und zweiter Möbelfläche (10') zur Ausbildung der Möbelkonstruktion auf einander zu liegen kommen.

12. Möbelkonstruktion nach Anspruch 1 oder 2 **dadurch gekennzeichnet, dass** die Möbelfläche (10) an einem Ende ein mit einem oder mehreren Radien gerundetes Ende aufweist.

13. Möbelkonstruktion nach einem der vorhergehenden Ansprüche **dadurch gekennzeichnet, dass** die Möbelträgerplatte (4, 4') und/oder die Trägerplatte (2, 2') als Spanplatte, MDF-Platte oder Muliplexplatte ausgebildet sind.

14. Möbelkonstruktion nach einem der vorhergehenden Ansprüche **dadurch gekennzeichnet, dass** die Folienlage (1, 1') aus PVC oder PET oder PMMA oder einer Kombination dieser oder ähnlicher Materialien besteht.

15. Möbelkonstruktion nach einem der vorhergehenden Ansprüche **dadurch gekennzeichnet, dass** die Innenlage (3, 3') aus Melamin, HPL, PVC oder PET oder PMMA oder einer Kombination dieser oder ähnlicher Materialien besteht.

16. Möbelkonstruktion nach einem der vorhergehenden Ansprüche **dadurch gekennzeichnet, dass** Aussenfläche und Innenfläche unterschiedliche Folienlagen aufweisen.

## Claims

1. A furniture structure having at least two furniture surfaces (10, 10'), wherein at least one first furniture surface has an end with at least one connecting surface (5) which adjoins a second furniture surface (10') in such a way that the first furniture surface (10) and the second furniture surface (10') are disposed at an angle relative to one another, **characterized in that** the furniture surfaces (10, 10') comprise at least one film layer (1), wherein the film layer (1) extends over an outer surface of the furniture surfaces (10, 10') and along of at least one connecting surface (5) and rests on the outer surface and at least one connecting surface (5) without creases, wherein at least one connecting surface (5) has an angle between 30° and 60° relative to an outer surface of the furniture surface (10) and wherein a bending radius between the outer surface and the connecting surface amounts to 0-6 mm.

2. The furniture structure according to claim 1, **characterized in that** the film layer (1) is formed by a deep-drawn film layer.

3. The furniture structure according to claim 1 or 2, **characterized in that** the furniture surfaces (10, 10') comprise a furniture support panel (4, 4') with the connecting surface (5), wherein the film layer (1) is applied directly to the furniture support panel (4, 4').

4. The furniture structure according to claim 1 or 2, **characterized in that** the furniture surfaces (10, 10') comprise a furniture support panel (4, 4') and a support panel (2), wherein the support panel (2) comprises the connecting surface (5) and is mounted on the furniture support panel (4, 4'), and wherein the film layer is provided on the outer face of the support panel (2) and the connecting surface (5).

5. The furniture structure according to one of the preceding claims, **characterized in that** a doubling, which has the connecting surface (5) and on which the at least one film layer (1) rests along the outer surface and along the connecting surface (5), is provided on the furniture surfaces (10, 10') or on the furniture support panels (4, 4').

6. The furniture structure according to one of the preceding claims, **characterized in that** the support panel (2) has a thickness of 1-15 mm, preferably 2-12 mm.

7. The furniture structure according to one of the preceding claims, **characterized in that** the support panel (2) has an inner layer (3) which extends along an inner surface of the support panel (2) or along the outer surface of the furniture support panel (4, 4').

8. The furniture structure according to one of the preceding claims, **characterized in that** the connecting surface (5) is covered by the film layer (1) of the outer surface and/or the inner layer (3).

9. The furniture structure according to one of the preceding claims, **characterized in that** the doubling is built up in multiple layers.

10. The furniture structure according to one of the preceding claims, **characterized in that** the connecting surface (5) has an angle between 35° and 50°, preferably 45°, relative to the outer surface.

11. The furniture structure according to one of the preceding claims, **characterized in that** in the first furniture surface (10) and the second furniture surface (10') in each case the support panels (2, 2') project with the connecting surfaces (5, 5') beyond the furniture support panels (4, 4') of the furniture surfaces (10, 10') and the connecting surfaces (5, 5') of the first furniture surface (10) and the second furniture surface (10') come to rest on one another in order to form the furniture structure.

12. The furniture structure according to claim 1 or 2, **characterized in that** at one end the furniture surface (10, 10') has an end rounded with one or more radii.

13. The furniture structure according to one of the preceding claims, **characterized in that** the furniture support panel (4, 4') and/or the support panel (2, 2') are formed as a chipboard panel, an MDF panel or a multiplex panel.

14. The furniture structure according to one of the preceding claims, **characterized in that** the film layer (1, 1') is made of PVC or PET or PMMA or a combination of these or similar materials.

15. The furniture structure according to one of the preceding claims, **characterized in that** the inner layer (3, 3') is made of melamine, HPL, PVC, or PET or PMMA or a combination of these or similar materials.

16. The furniture structure according to one of the preceding claims, **characterized in that** the outer surface and the inner surface have different film layers.

## Revendications

1. Structure de meuble comprenant au moins deux surfaces de meuble (10, 10'), dans laquelle au moins une première surface de meuble (10) présente une extrémité avec au moins une surface de raccordement (5), disposée de telle façon à côté d'une deuxième surface de meuble (10') que la première surface de meuble (10) et la deuxième surface de meuble (10') forment un angle entre elles, **caractérisée en ce que** les surfaces de meuble (10, 10') comportent au moins une couche de film (1), la couche de film (1) s'étendant sur une surface extérieure des surfaces de meuble (10, 10') et le long d'au moins une surface de raccordement (5) et s'appliquant sur la surface extérieure et d'au moins une surface de raccordement (5) sans faire de plis, d'au moins une surface de raccordement (5) présentant un angle compris entre 30° et 60° par rapport à une surface extérieure de la surface de meuble (10), et un rayon d'arête entre la surface extérieure et la surface de raccordement mesurant entre 0 et 6 mm.

2. Structure de meuble selon la revendication 1, **caractérisée en ce que** la couche de film (1) est formée par une couche de film emboutie.

3. Structure de meuble selon la revendication 1 ou 2, **caractérisée en ce que** les surfaces de meuble (10, 10') comprennent une plaque de support de meuble (4, 4') avec la surface de raccordement (5), la couche de film (1) étant appliquée directement sur la plaque de support de meuble (4, 4').

4. Structure de meuble selon la revendication 1 ou 2, **caractérisée en ce que** les surfaces de meuble (10, 10') comprennent une plaque de support de meuble (4, 4') et une plaque de support (2), la plaque de support (2) comprenant la surface de raccordement (5) et étant fixée sur la plaque de support de meuble (4, 4'), et la couche de film étant prévue sur le côté extérieur de la plaque de support (2) et de la surface de raccordement (5).

5. Structure de meuble selon l'une des revendications précédentes, **caractérisée en ce que** sur les surfaces de meuble (10, 10') ou sur les plateaux de support de meuble (4, 4'), il est prévu un doublage présentant la surface de raccordement (5), sur lequel l'au moins une couche de film (1) s'applique le long de la surface extérieure et le long de la surface de raccordement (5).

6. Structure de meuble selon l'une des revendications précédentes, **caractérisée en ce que** la plaque de support (2) présente une épaisseur de 1 à 15 mm, de préférence de 2 à 12 mm.

7. Structure de meuble selon l'une des revendications précédentes, **caractérisée en ce que** la plaque de support (2) présente une couche intérieure (3) s'étendant le long d'une surface intérieure de la plaque de support (2) ou le long de la surface extérieure de la plaque de support de meuble (4, 4').

8. Structure de meuble selon l'une des revendications précédentes, **caractérisée en ce que** la surface de raccordement (5) est recouverte par la couche de film (1) de la surface extérieure et/ou de la surface intérieure (3).

9. Structure de meuble selon l'une des revendications précédentes, **caractérisée en ce que** le doublage est conçu avec plusieurs couches.

10. Structure de meuble selon l'une des revendications précédentes, **caractérisée en ce que** la surface de raccordement (5) présente un angle compris entre 35° et 50°, de préférence de 45°, par rapport à la surface extérieure.

11. Structure de meuble selon l'une des revendications précédentes, **caractérisée en ce que** dans la première surface de meuble (10) et la deuxième surface de meuble (10'), les plateaux de support (2, 2') font respectivement saillie avec les surfaces de raccordement (5, 5') au-delà des plateaux de support de meuble (4, 4') des surfaces de meuble (10, 10'), et les surfaces de raccordement (5, 5') de la première surface de meuble (10) et de la deuxième surface de meuble (10') viennent s'appliquer l'une sur l'autre pour former la structure de meuble.

12. Structure de meuble selon la revendication 1 ou 2, **caractérisée en ce qu'**à une extrémité, la surface de meuble (10) présente une extrémité arrondie avec un ou plusieurs rayons.

13. Structure de meuble selon l'une des revendications précédentes, **caractérisée en ce que** la plaque de support de meuble (4, 4') et/ou la plaque de support (2, 2') sont conçues comme un panneau de particules, un panneau MDF ou un panneau multiplex.

14. Structure de meuble selon l'une des revendications précédentes, **caractérisée en ce que** la couche de film (1, 1') est constituée de PVC ou de PET ou de PMMA ou d'une combinaison de ces matériaux ou de matériaux similaires.

15. Structure de meuble selon l'une des revendications précédentes, **caractérisée en ce que** la couche intérieure (3, 3') est constituée de mélamine, de HPL, de PVC ou de PET ou de PMMA ou d'une combinaison de ces matériaux ou de matériaux similaires.

16. Structure de meuble selon l'une des revendications précédentes, **caractérisée en ce que** la surface extérieure et la surface intérieure présentent des couches de film distinctes.
